# EUROPÄISCHE PATENTSCHRIFT

(11) **EP 3 109 121 B1**
(45) Veröffentlichungstag und Bekanntmachung des Hinweises auf die Patenterteilung: **26.07.2017**
(21) Anmeldenummer: 16172361.4
(22) Anmeldetag: 01.06.2016
(51) Int. Cl.: B61D 13/00, B61F 3/12, B61F 5/38

(54) **DREHGESTELL FÜR MEHRGLIEDRIGE SCHIENENFAHRZEUGE UND MEHRGLIEDRIGES SCHIENENFAHRZEUG**
BOGIE FOR MULTI-SECTION RAIL VEHICLES AND MULTI-SECTION RAIL VEHICLE
BATI TOURNANT POUR VEHICULES FERROVIAIRE A PLUSIEURS ARTICULATIONS ET VEHICULES FERROVIAIRE A PLUSIEURS ARTICULATIONS

(30) Priorität: 23.06.2015 DE 102015211576
(43) Veröffentlichungstag der Anmeldung: 28.12.2016
(73) Patentinhaber: Bombardier Transportation GmbH, 10785 Berlin (DE)
(72) Erfinder: Poisinger, Josef, 1210 Wien (AT); Petto, Michael, 1220 Wien (AT); Newesely, Gerald, 1090 Wien (AT)
(74) Vertreter: Köckeritz, Günter

(56) Entgegenhaltungen:
- AU-A- 1 052 870
- DE-A1-102012 002 611
- DE-B- 1 142 894
- DE-B2- 2 016 754

## Beschreibung

Die vorliegende Erfindung betrifft ein Drehgestell für mehrgliedrige Schienenfahrzeuge nach dem Oberbegriff des Anspruchs 1 sowie ein mehrgliedriges Schienenfahrzeug nach dem Oberbegriff des Anspruchs 6.

Ein dreiachsiges Drehgestell mit den im Oberbegriff von Anspruch 1 definierten Merkmalen ist aus der DE 2016754 A bekannt. Ein mehrgliedriges Schienenfahrzeug mit den im Oberbegriff von Anspruch 6 definierten Merkmalen ist aus der DE 10 2012 002 611 A bekannt. Dabei bezieht sich die Erfindung auf dreiachsiges 6-Rad Drehgestell mit einem aus zwei Rahmenelementen ausgebildetem geteilten Rahmen für Schienenfahrzeuge. Das Drehgestell umfasst dabei einen Mittelradsatz und zwei Endradsätze, deren Lage zur besseren Kurvengängigkeit zueinander veränderbar ist. Bei gattungsgemäßen dreiachsigen Drehgestellen, insbesondere von Reisezugwagen und Triebfahrzeugen, werden die drei Radsätze jeweils an einem Rahmenelement gelagert. Der Radsatz, bestehend aus zwei Rädern, die beispielsweise verdrehsteif über eine Radsatzwelle miteinander verbunden oder als Losradsatz ausgebildet sind, trägt und führt das Schienenfahrzeug auf dem Gleis und überträgt die Antriebskräfte und Bremskräfte vom Fahrzeug auf das Gleis.

Im Stand der Technik werden sowohl dreiachsige Drehgestelle mit einteiligem Rahmen als auch dreiachsige Drehgestelle mit dreiteiligem Rahmen beschrieben. Dazu werden insbesondere die Druckschriften DE 1292157 A, DE 2123115 A und DE 102010040955 B4 genannt. Diese bekannten Drehgestelle sind konstruktiv aufwendig gefertigt und erzeugen einen hohen Fertigungsaufwand. Zudem erlauben sie nur eine unzureichende Hüllkurvenausnutzung beim Durchfahren eines Gleisbogens.

Mehrgliedrige Schienenfahrzeuge, die aus zwei mindestens zwei Wagenkästen aufgebaut und die mittig über ein Gelenk miteinander verbunden sind (Jakobsbauweise), stehen dabei üblicherweise auf drei Drehgestellen, wobei das mittlere Drehgestell unter dem Gelenk angeordnet ist. Der Gelenksdrehpunkt und der Rotationspunkt des mittleren Drehgestells liegen dabei übereinander. Eine Anordnung der vorgenannten Art wird in der AT-PS 11726 beschrieben. Es handelt sich dabei um Personenwagen, bestehend aus mehreren gelenkig miteinander verbundenen Abteilungen, von denen je zwei mit den einander zugekehrten Enden auf einem gemeinschaftlichen Drehgestell ruhen. Diese Bauart des später nach dem Erfinder benannten Jakobs-Drehgestells wird heute in vielen Schienenfahrzeugen weltweit angewendet. Vorteilhaft sind ein ruhiger Lauf des Fahrzeuges, geringe Querverschiebungen bei Kurvenfahrt sowie Kosten- und Gewichtseinsparungen. Ein mehrgliedriges Schienenfahrzeug mit einem zweiachsigen Drehgestell und einem Zwischenwagen wird in der DE - AS 1142894 offenbart. In der Druckschrift wird aber auch bereits die Verwendung von dreiachsigen Drehgestellen sowie deren Nachteilen offenbart, weshalb die in dieser Druckschrift beschriebene Lehre auf einen Schienengliederzug mit einem Zwischenwagen und zweiachsigen Drehgestellen ausgeht.

Derartige mehrgliedrige Schienenfahrzeuge mit Drehgestellen in Jakobsbauweise oder Quasi Jakobsbauweise haben neben dem Nachteil, dass die Hüllkurvenausnutzung schlecht ist, da die Wagenkästen im Bogen stark nach innen sehnen, woraus ein sehr großer kurveninnerer Hüllkurvenbedarf resultiert und gleichzeitig die kurvenäußere Hüllkurve nur schlecht ausgenutzt wird, weiter den Nachteil, dass die Fahrzeug-Gesamtlänge begrenzt ist. Letzteres resultiert aus der Tatsache, dass eine bestimmte Wagenlänge, dividiert durch die Anzahl der Radaufstandspunkte, die spezielle Achs- oder Radsatzlast ergibt. Die Jakobs- oder Quasi-Jakobsbauweise zeichnet sich dadurch aus, dass durch die besondere Anordnung des Drehgestells zwischen den beiden Wagenkästen generell ein Drehgestell eingespart werden kann, im Vergleich zur klassischen Reisezuganordnung, wo ein Wagenkasten auf zwei Drehgestellen ruht. Damit ist die Fahrzeug-Kompositionsmöglichkeit eingeschränkt.

Die Aufgabe der vorliegenden Erfindung besteht deshalb darin, ein Drehgestell für ein mehrgliedriges Schienenfahrzeug vorzustellen, welches eine optimale Hüllkurvenausnutzung von Fahrzeugen in Quasi-Jakobsbauweise ermöglicht, wodurch eine verbesserte erreicht werden soll, Weiterhin wird eine Verbesserung bei zu großer Fahrzeuglänge zu groß werdenden Achslast ermöglicht. Insbesondere wird durch die Anordnung von 3 anstelle 2 Achsen beim mittleren Drehgestell, also 6 anstelle 4 Rädern, die Problematik zu hoher Radsatzlasten gelöst, wenn die auf diesem Drehgestell lastenden Massen der Wagenkästen aufgrund zu großer Distanzen zu den nächsten Drehgestellaufstandspunkte zu groß werden. Die Erfindung beinhaltet daneben auch ein mehrgliedriges Schienenfahrzeug, welches mindestens ein derartiges Drehgestell umfasst, wodurch die Hüllkurve des Schienenfahrzeuges optimiert werden kann, was zur Verbesserung der Wagenkastengeometrie führt.

Erfindungsgemäß wird diese Aufgabe durch die Merkmale der Ansprüche 1 und 6 gelöst. Vorteilhafte Weiterbildungen der Erfindung sind in den jeweiligen zugehörigen Ansprüchen enthalten.

Die Erfindung bezieht sich danach auf ein dreiachsiges Drehgestell für mehrgliedrige Schienenfahrzeuge, wobei das Drehgestell als 6-Rad Drehgestell ausgebildet ist und mindestens zwei Drehgestell-Rahmen umfasst, wobei das Drehgestell einen mit Kragarmträgern versehenen Übergangsträger aufweist. Vorteilhaft ermöglicht der durch den Übergangsträger unterhalb gewonnene Platz die Ausführung des Drehgestells als dreiachsiges Drehgestell, wodurch die Achslast im Vergleich zu einem zweiachsigem Drehgestell reduziert werden kann. Die Kragarmträger liegen sich entlang der Längsachse des Drehgestells entgegensetzt gegenüber als Fortsetzung des Übergangsträgers und ragen dabei deutlich über die beiden Drehgestell-Rahmen hinaus.

Nach einem besonderen Merkmal ist dabei vorgesehen, dass die beiden Drehgestell-Rahmen über eine Koppelstange und den pro Drehgestell-Rahmen gelagerten Losrädern miteinander verbunden sind, wobei die Koppelstange in Verbindung mit den beiden Losrädern die mittlere Achse des Drehgestells bildet.

Besonders vorteilhaft ist weiter vorgesehen, dass die beiden Kragarmträger jeweils einen vom Übergangsträger abgewinkelten Abschnitt und einen daran anschließenden horizontalen Abschnitt aufweisen, der jeweils ca. in Höhe der Radachsen des Drehgestells verläuft, wobei auf den horizontalen Abschnitten der Kragarmträger jeweils Gelenkverbindungen angeordnet sind, die vorzugsweise als Kugelgelenke ausgebildet sind.

Nach einem weiteren Merkmal ist vorteilhaft vorgesehen, dass im Bereich der Radachsen und Losräder Primärfederungen angeordnet sind und zwischen den beiden Drehgestell-Rahmen und dem Übergangsträger jeweils eine Wiege auf Sekundärfedern angeordnet ist.

Vorteilhaft ist weiter vorgesehen, dass das Drehgestell als Spezial Trieb-Drehgestell ausgebildet ist, wobei im Bereich der Außenseiten der Räder mindestens jeweils ein Antriebsmodul angeordnet ist, welches aus einer Motor-Getriebeeinheit besteht.

Die Erfindung bezieht sich daneben auch auf ein mehrgliedriges Schienenfahrzeug mit mehreren miteinander verbundenen Wagenkästen, zwischen dessen sich gegenüberliegenden laufwerklosen Wagenkastenenden ein Zwischenwagenkasten angeordnet ist, wobei die einander zugewandten Enden der Wagenkästen auf einem Drehgestell aufliegen, welches als 6-Rad Drehgestell ausgebildet ist und mindestens zwei Drehgestell-Rahmen umfasst.

Vorteilhaft umfasst das Drehgestell einen Übergangsträger der an den den Wagenkastenenden zugewandten Seiten Kragarmträger aufweist, die über die beiden Drehgestell-Rahmen hinausragen und dabei unter die Wagenkastenenden greifen und dabei die Wagenkastenenden mit auf den Kragarmträgern angeordneten Gelenkverbindungen verbunden sind.

Nach einem besonderen Merkmal der Erfindung ist vorgesehen, dass die beiden Drehgestell-Rahmen über eine Koppelstange und den pro Drehgestell-Rahmen gelagerten Losrädern miteinander verbunden sind, wobei die Koppelstange in Verbindung mit den beiden Losrädern die mittlere Achse des Drehgestells bildet.

Nach einem besonders bevorzugtem Merkmal ist vorgesehen, dass die beiden Kragarmträger einen vom Übergangsträger abgewinkelten Abschnitt und einen daran anschließenden horizontalen Abschnitt aufweisen, der jeweils ca. in Höhe der Radachsen des Drehgestells verläuft, wobei auf den horizontalen Abschnitten der beiden Kragarmträger Gelenkverbindungen angeordnet sind, die vorzugsweise als Kugelgelenke ausgebildet sind.

Nach einem weiteren Merkmal sind im Bereich der Radachsen und Losräder Primärfederungen angeordnet, und zwischen den beiden Drehgestell-Rahmen und dem Übergangsträger sind Sekundärfedern und Wiegen eingebaut.

Bevorzugt ist das Drehgestell als Spezial Trieb-Drehgestell ausgebildet, wobei im Bereich der Außenseiten der Räder mindestens jeweils ein Antriebsmodul vorgesehen ist, welches aus einer Motor-Getriebeeinheit besteht.

Besonders bevorzugt ist vorgesehen, dass der als Zwischenwagenkasten ausgebildete Wagenkasten als geschlossener Wagenkasten oder als Wagenkasten mit Übergängen zu den anliegenden Wagenkästen ohne besondere Veränderung am 6-Rad Drehgestell ausgebildet ist.

Nach einem weiteren Merkmal ist der Zwischenwagenkasten ganz oder teilweise zur Aufnahme bzw. Anordnung elektrischer elektronischer und/oder technischer Ausrüstungen vorgesehen.

Weitere Einzelheiten, Merkmale und Vorteile der Erfindung ergeben sich aus der nachfolgenden Beschreibung von Ausführungsbeispielen mit Bezugnahme auf die zugehörigen Zeichnungen.

Es zeigen
- Fig. 1:: in perspektivischer Ansicht ein dreiachsiges Drehgestell mit zweigeteiltem Rahmen,
- Fig. 2:: ein dreiachsiges Drehgestell mit zweigeteiltem Rahmen in einer Ansicht von unten,
- Fig. 3:: ein mehrgliedriges Schienenfahrzeug in einer Seitenansicht in Schnittdarstellung,
- Fig. 4:: ein mehrgliedriges Schienenfahrzeug in einer Seitenansicht in Schnittdarstellung,

In den Figuren 1 und 2 ist eine Ausführungsvariante eines dreiachsigen Drehgestells für mehrgliedrige Schienenfahrzeuge dargestellt. Das Drehgestell 1 ist als 6-Rad Drehgestell ausgebildet und umfasst zwei Drehgestell-Rahmen 1.1, 1.2. Das Drehgestell 1 weist einen mit Kragarmträgern 2.1, 2.2 versehenen Übergangsträger 2 auf. Die Kragarmträger 2.1, 2.2 liegen sich entlang der Längsachse des Drehgestells 1 entgegensetzt gegenüber und ragen dabei über die beiden Drehgestell-Rahmen 1.1, 1.2 hinaus. Die beiden Drehgestell-Rahmen 1.1, 1.2 sind über eine Koppelstange 1.3 und den pro Drehgestell-Rahmen 1.1, 1.2 gelagerten Losrädern c, d miteinander verbunden. Die Koppelstange 1.3 bildet dabei in Verbindung mit den Losrädern c, d die mittlere Achse y des Drehgestells 1. Die beiden Kragarmträger 2.1, 2.2 weisen einen vom Übergangsträger 2 in Richtung Radachsen abgewinkelten Abschnitt 2.1.a, 2.2.a und einen daran anschließenden horizontalen Abschnitt 2.1.b, 2.2.b auf, der jeweils ca. in Höhe der Radachsen des Drehgestells verläuft. Auf den horizontalen Abschnitten 2.1.b, 2.2.b der Kragarmträger 2.1, 2.2 sind Gelenkverbindungen 2.3, 2.4 angeordnet, die vorzugsweise als Kugelgelenke ausgebildet sind. Im Bereich der Radachsen x, y, z sind Primärfederungen 3 vorgesehen und zwischen den Drehgestell-Rahmen 1.1, 1.2 und dem Übergangsträger 2 sind Sekundärfedern 4 und Wiegen 5 in bekannter Bauart angeordnet. Die pro Drehgestell-Rahmen 1.1, 1.2 vorgesehenen Wiegen 5 verfügen jeweils über eine Anbindung an den Übergangsträger 2. Die pro Drehgestell-Rahmen 1.1, 1.2 vorgesehenen Sekundärfedern 4 sind jeweils versetzt zum Drehpunkt des Drehgestell angeordnet. Das Drehgestell 4 ist als Spezial Trieb-Drehgestell ausgebildet. Im Bereich der Außenseiten der Räder a, c; d, f ist jeweils ein Antriebsmodul 6 vorgesehen ist, welches aus einer Motor-Getriebeeinheit besteht.

Die Figuren 3 und 4 zeigen ein erfindungsgemäßes mehrgliedriges Schienenfahrzeug mit mehreren miteinander verbundenen Wagenkästen 10, 20, 30 zwischen dessen laufwerklosen Wagenkastenenden 11, 21 ein Zwischenwagenkasten 30 angeordnet ist. Die einander zugewandten Enden der Wagenkästen 10, 20 liegen dabei auf dem Drehgestell 1 auf. Das bereits oben beschriebene Drehgestell 1 ist als 6-Rad Drehgestell ausgebildet. Das Drehgestell 1 umfasst demnach einen Übergangsträger 2, der an den den Wagenkastenenden 11, 21 zugewandten Seiten Kragarmträger 2.1, 2.2 aufweist, die über die Drehgestell-Rahmen 1.1, 1.2 hinausragen und dabei unter die Wagenkastenenden 11, 21 greifen, wobei die Wagenkastenenden 11, 21 mit auf den Kragarmträgern 2.1, 2.2 angeordneten Gelenkverbindungen 2.3, 2.4 verbunden sind. Zur Vermeidung von Wiederholungen wird hinsichtlich der Beschreibung des Drehgestells für das mehrgliedrige Schienenfahrzeug auf die o.g. Ausführungen verwiesen.

Der als Zwischenwagenkasten ausgebildete Wagenkasten 30 ist in einer Ausführungsvariante nach Fig. 3 als geschlossener Wagenkasten 30a und nach einer weiteren Ausführungsvariante nach Fig. 4 als Wagenkasten 30b mit Übergängen für Passagiere zu den anliegenden Wagenkästen 10, 20 ausgebildet. Der Wagenkasten 30 kann dabei, je nach Ausführungsvariante, ganz oder teilweise zur Aufnahme bzw. Anordnung elektrischer, elektronischer und/oder technischer Ausrüstungen ausgebildet sein.

## Patentansprüche

1. Dreiachsiges Drehgestell für mehrgliedrige Schienenfahrzeuge, wobei das Drehgestell (1) als 6-Rad Drehgestell ausgebildet ist und mindestens zwei Drehgestell-Rahmen (1.1, 1.2) umfasst, wobei das Drehgestell (1) einen Übergangsträger (2) aufweist, der mit Kragarmträgern (2.1, 2.2) versehenen ist,
**dadurch gekennzeichnet, dass** die Kragarmträger (2.1, 2.2) sich entlang der Längsachse des Drehgestells (1) entgegensetzt gegenüberliegen und über die mindestens zwei Drehgestell-Rahmen (1.1, 1.2) hinausragen.

2. Drehgestell nach Anspruch 1, **dadurch gekennzeichnet, dass** die beiden Drehgestell-Rahmen (1.1, 1.2) über eine Koppelstange (1.3) und den pro Drehgestell-Rahmen (1.1, 1.2) gelagerten Losrädern (c, d) miteinander verbunden sind, wobei die Koppelstange (1.3) die mittlere Achse (y) des Drehgestells (1) bildet.

3. Drehgestell nach den Ansprüchen 1 und 2, **dadurch gekennzeichnet, dass** die beiden Kragarmträger (2.1, 2.2) einen vom Übergangsträger (2) in Richtung Radachsen abgewinkelten Abschnitt (2.1.a, 2.2.a) und einen daran anschließenden horizontalen Abschnitt (2.1.b, 2.2.b) aufweisen, der jeweils ca. in Höhe der Radachsen des Drehgestells verläuft, wobei auf den horizontalen Abschnitten (2.1.b, 2.2.b) der Kragarmträger (2.1, 2.2) Gelenkverbindungen (2.3, 2.4) angeordnet sind, die vorzugsweise als Kugelgelenke ausgebildet sind.

4. Drehgestell nach einem der Ansprüchen 1 bis 3, **dadurch gekennzeichnet, dass** im Bereich der Radachsen (x, y, z) Primärfederungen (3) vorgesehen sind und zwischen den Drehgestell-Rahmen (1.1, 1.2) und dem Übergangsträger (2) Sekundärfedern (4) und Wiegen (5) angeordnet sind.

5. Drehgestell nach einem der Ansprüche 1 bis 4, **dadurch gekennzeichnet, dass** das Drehgestell (4) als Spezial Trieb-Drehgestell ausgebildet ist, wobei im Bereich der Außenseiten der Räder (a, c; d, f) mindestens jeweils ein Antriebsmodul (6) vorgesehen ist, welches aus einer Motor-Getriebeeinheit besteht.

6. Mehrgliedriges Schienenfahrzeug mit mehreren miteinander verbundenen Wagenkästen (10, 20, 30) zwischen dessen laufwerklosen Wagenkastenenden (11, 21) ein Zwischenwagenkasten (30) angeordnet ist, wobei die einander zugewandten Enden der Wagenkästen (10, 20) auf einem Drehgestell (1) aufliegen, wobei das Drehgestell (1) als 6-Rad Drehgestell ausgebildet ist und mindestens zwei Drehgestell-Rahmen (1.1, 1.2) umfasst,
**dadurch gekennzeichnet, dass**
das Drehgestell (1) einen Übergangsträger (2) umfasst, der an den den Wagenkastenenden (11,21) zugewandten Seiten Kragarmträger (2.1, 2.2) aufweist, die über die Drehgestell-Rahmen (1.1, 1.2) hinausragen und dabei unter die Wagenkastenenden (11,21) greifen, wobei die Wagenkastenenden (11,21) mit auf den Kragarmträgern (2.1, 2.2) angeordneten Gelenkverbindungen (2.3, 2.4) verbunden sind.

7. Schienenfahrzeug nach Anspruch 6, **dadurch gekennzeichnet, dass** die Drehgestell-Rahmen (1.1, 1.2) über eine Koppelstange (1.3) und den pro Drehgestell-Rahmen (1.1, 1.2) gelagerten Losrädern (c, d) miteinander verbunden sind, wobei die Koppelstange (1.3) die mittlere Achse (y) des Drehgestells (1) bildet.

8. Schienenfahrzeug nach den Ansprüchen 6 und 7, **dadurch gekennzeichnet, dass** die Kragarmträger (2.1, 2.2) einen vom Übergangsträger (2) abgewinkelten Abschnitt (2.1.a, 2.2.a) und einen daran anschließenden horizontalen Abschnitt (2.1.b, 2.2.b) aufweisen, der jeweils ca. in Höhe der Radachsen des Drehgestells verläuft, wobei auf den horizontalen Abschnitten (2.1.b, 2.2.b) der Kragarmträger (2.1, 2.2) die Gelenkverbindungen (2.3, 2.4) angeordnet sind, die vorzugsweise als Kugelgelenke ausgebildet sind.

9. Schienenfahrzeug nach einem der Ansprüchen 6 bis 8, **dadurch gekennzeichnet, dass** im Bereich der Radachsen (x, y, z) Primärfederungen (3) vorgesehen sind und zwischen den Drehgestell-Rahmen (1.1, 1.2) und dem Übergangsträger (2) Sekundärfedern (4) und Wiegen (5) angeordnet sind.

10. Schienenfahrzeug nach einem der Ansprüche 6 bis 9, **dadurch gekennzeichnet, dass** das Drehgestell (4) als Spezial Trieb-Drehgestell ausgebildet ist, wobei im Bereich der Außenseiten der Räder (a, c; d, f) mindestens jeweils ein Antriebsmodul (6) vorgesehen ist, welches aus einer Motor-Getriebeeinheit besteht.

11. Schienenfahrzeug nach einem der Ansprüche 6 bis 10, **dadurch gekennzeichnet, dass** der als Zwischenwagenkasten ausgebildete Wagenkasten (30) als geschlossener Wagenkasten (30a) oder als Wagenkasten (30b) mit Übergängen zu den anliegenden Wagenkästen (10, 20) ausgebildet ist.

12. Schienenfahrzeug nach Anspruch 11, **dadurch gekennzeichnet, dass** der Wagenkasten (30) ganz oder teilweise zur Aufnahme bzw. Anordnung elektrischer elektronischer und/oder technischer Ausrüstungen vorgesehen ist.

## Claims

1. A three-axle bogie for multi-unit rail vehicles, the bogie (1) being in the form of a 6-wheel bogie and comprising at least two bogie frames (1.1, 1.2),
wherein
the bogie (1) has a transitional support (2) that is provided with cantilever supports (2.1,2.2),
**characterized in that**
the cantilever supports (2.1, 2.2) lie opposite one another along the longitudinal axis of the bogie (1) and project out beyond the at least two bogie frames (1.1, 1.2).

2. A bogie according to claim 1, **characterized in that** the two bogie frames (1.1, 1.2) are connected with one another through a coupling rod (1.3) and the idler (c, d) mounted on each bogie frame (1.1, 1.2), the coupling rod (1.3) forming the middle axle (y) of the bogie (1).

3. A bogie according to claims 1 and 2, **characterized in that** the two cantilever supports (2.1, 2.2) have a section (2.1.a, 2.2.a) bent from the transitional support (2) in the direction of the wheel axles and a following horizontal section (2.1.b, 2.2.b), each of which runs at about the height of the wheel axles of the bogie, each of the horizontal sections (2.1.b, 2.2.b) of the cantilever supports (2.1, 2.2) having knuckle joints (2.3, 2.4) arranged on them, which are preferably in the form of ball joints.

4. A bogie according to any one of claims 1 through 3, **characterized in that** primary suspensions (3) are provided in the area of the wheel axles (x, y, z) and secondary suspensions (4) and bolsters (5) are arranged between the bogie frame (1.1, 1.2) and the transitional support (2).

5. A bogie according to any one of claims 1 through 4, **characterized in that** the bogie (4) is in the form of a special motor bogie, at least one drive module (6) being provided in the area of the outer surface of each of the wheels (a, c; d, f), this drive module (6) consisting of an engine-transmission unit.

6. A multi-unit rail vehicle with multiple car bodies (10, 20, 30) connected with one another whose car body ends (11, 21) without running gear have an intermediate car body (30) arranged between them, the facing ends of the car bodies (10, 20) lying on a bogie (1), the bogie (1) being in the form of a 6-wheel bogie and comprising at least two bogie frames (1.1, 1.2),
**characterized in that**
the bogie (1) comprises a transitional support (2), which has cantilever supports (2.1, 2.2) on the sides facing the car body ends (11, 21), these cantilever supports (2.1, 2.2) projecting out beyond the bogie frames (1.1, 1.2) and extending under the car body ends (11, 21), the car body ends (11, 21) being connected with knuckle joints (2.3, 2.4) arranged on the cantilever supports (2.1, 2.2).

7. A rail vehicle according to claim 6, **characterized in that** the bogie frames (1.1, 1.2) are connected with one another through a coupling rod (1.3) and the idler (c, d) mounted per bogie frame (1.1, 1.2), the coupling rod (1.3) forming the middle axle (y) of the bogie (1).

8. A rail vehicle according to claims 6 and 7, **characterized in that** the cantilever supports (2.1, 2.2) have a section (2.1.a, 2.2.a) bent from the transitional support (2) followed by a horizontal section (2.1.b, 2.2.b), each of which runs at about the height of the wheel axles of the bogie, each of the horizontal sections (2.1.b, 2.2.b) of the cantilever supports (2.1, 2.2) having the knuckle joints (2.3, 2.4) arranged on it, which are preferably in the form of ball joints.

9. A rail vehicle according to any one of claims 6 through 8, **characterized in that** primary suspensions (3) are provided in the area of the wheel axles (x, y, z) and secondary suspensions (4) and bolsters (5) are arranged between the bogie frames (1.1, 1.2) and the transitional support (2).

10. A rail vehicle according to any one of claims 6 through 9, **characterized in that** the bogie (4) is in the form of a special motor bogie, at least one drive module (6) being provided in the area of the outer surface of each of the wheels (a, c; d, f), this drive module (6) consisting of an engine-transmission unit.

11. A railroad car according to any one of claims 6 through 10, **characterized in that** the car body (30) in the form of an intermediate car body is in the form of a closed car body (30a) or in the form of a car body (30b) with passageways to the adjacent car bodies (10, 20).

12. A railroad car according to claim 11, **characterized in that** the car body (30) is provided entirely or partly to hold or arrange electrical, electronic, and/or technical equipment.

## Revendications

1. Bogie à trois essieux pour des véhicules ferroviaires à plusieurs éléments, dans lequel le bogie (1) est réalisé sous la forme d'un bogie à 6 roues et comprend au moins deux châssis de bogie (1.1, 1.2),
dans lequel le bogie (1) présente un support de passage (2), qui est pourvu de supports de cantilever (2.1, 2.2), **caractérisé en ce que**
les supports de cantilever (2.1, 2.2) se font face de manière opposée le long de l'axe longitudinal du bogie (1) et dépassent des au moins deux châssis de bogie (1.1, 1.2).

2. Bogie selon la revendication 1, **caractérisé en ce que** les deux châssis de bogie (1.1, 1.2) sont reliés l'un à l'autre par l'intermédiaire d'une tige de couplage (1.3) et de roues libres (c, d) montées par châssis de bogie (1.1, 1.2), dans lequel la tige de couplage (1.3) forme l'essieu central (y) du bogie (1).

3. Bogie selon les revendications 1 et 2, **caractérisé en ce que** les deux supports de cantilever (2.1, 2.2) présentent une section (2.1.a, 2.2.a) coudée par rapport au support de passage (2) en direction des essieux de roue et une section (2.1.b, 2.2.b.) horizontale s'y raccordant, laquelle s'étend respectivement environ à hauteur des essieux de roue du bogie, dans lequel des liaisons articulées (2.3, 2.4), qui sont réalisées de préférence sous la forme d'articulations à rotule, sont disposées sur les sections horizontales (2.1.b, 2.2.b) des supports de cantilever (2.1, 2.2).

4. Bogie selon l'une quelconque des revendications 1 à 3,
**caractérisé en ce que** des suspensions primaires (3) sont prévues dans la zone des essieux de roue (x, y, z), et des ressorts secondaires (4) et des traverses danseuses (5) sont disposés entre le châssis de bogie (1.1, 1.2) et le support de passage (2).

5. Bogie selon l'une quelconque des revendications 1 à 4,
**caractérisé en ce que** le bogie (4) est réalisé sous la forme d'un bogie moteur spécial, dans lequel est prévu, dans la zone des côtés extérieurs des roues (a, c ; d, f), au moins respectivement un module d'entraînement (6), qui est constitué d'une unité de transmission de moteur.

6. Véhicule ferroviaire à plusieurs éléments avec plusieurs caisses de voiture (10, 20, 30) reliées les unes aux autres, entre les extrémités de caisse de voiture (11, 21) sans train de roulement desquelles est disposée une caisse de voiture intermédiaire (30), dans lequel les extrémités, tournées les unes vers les autres, des caisses de voiture (10, 20) reposent sur un bogie (1), dans lequel le bogie (1) est réalisé sous la forme d'un bogie à 6 roues et comprend au moins deux châssis de bogie (1.1, 1.2),
**caractérisé en ce que**
le bogie (1) comprend un support de passage (2), qui présente, au niveau des côtés tournés vers les extrémités de caisse de voiture (11, 21), des supports de cantilever (2.1, 2.2), qui dépassent des châssis de bogie (1.1, 1.2) et s'engrènent dans ce cadre sous les extrémités de caisse de voiture (11, 21), dans lequel les extrémités de caisse de voiture (11, 21) sont reliées à des liaisons articulées (2.3, 2.4) disposées sur les supports de cantilever (2.1, 2.2).

7. Véhicule ferroviaire selon la revendication 6,
**caractérisé en ce que** les châssis de bogie (1.1, 1.2) sont reliés les uns aux autres par l'intermédiaire d'une tige de couplage (1.3) et de roues libres (c, d) montées par châssis de bogie (1.1, 1.2), dans lequel la tige de couplage (1.3) forme l'essieu central (y) du bogie (1).

8. Véhicule ferroviaire selon les revendications 6 et 7,
**caractérisé en ce que** les supports de cantilever (2.1, 2.2) présentent une section (2.1.a, 2.2a) coudée par rapport au support de cantilever (2) et une section horizontale (2.1.b, 2.2.b) s'y raccordant, laquelle s'étend respectivement environ à hauteur des essieux de roue du bogie, dans lequel les liaisons articulées (2.3, 2.4) sont disposées sur les sections horizontales (2.1.b, 2.2.b) des supports de cantilever (2.1, 2.2), lesquelles liaisons articulées sont réalisées de préférence sous la forme d'articulations à rotule.

9. Véhicule ferroviaire selon l'une quelconque des revendications 6 à 8, **caractérisé en ce que** des suspensions primaires (3) sont prévues dans la zone des essieux de roue (x, y, z), et des ressorts secondaires (4) et des traverses danseuses (5) sont disposés entre le châssis de bogie (1.1, 1.2) et le support de passage (2).

10. Véhicule ferroviaire selon l'une quelconque des revendications 6 à 9, **caractérisé en ce que** le bogie (4) est réalisé sous la forme d'un bogie moteur spécial, dans lequel au moins respectivement un module d'entraînement (6), qui est constitué d'une unité de transmission moteur, est prévu dans la zone des côtés extérieurs des roues (a, c ; d, f).

11. Véhicule ferroviaire selon l'une quelconque des revendications 6 à 10, **caractérisé en ce que** la caisse de voiture (30) réalisée sous la forme d'une caisse de voiture intermédiaire est réalisée sous la forme d'une caisse de voiture (30a) fermée ou sous la forme d'une caisse de voiture (30b) avec des passages menant à des caisses de voiture (10, 20) contiguës.

12. Véhicule ferroviaire selon la revendication 11,
**caractérisé en ce que** la caisse de voiture (30) est prévue en totalité ou en partie pour recevoir ou disposer des équipements électriques électroniques et/ou techniques.
